# EUROPÄISCHE PATENTSCHRIFT

(11) **EP 2 937 491 B1**
(45) Veröffentlichungstag und Bekanntmachung des Hinweises auf die Patenterteilung: **09.08.2017**
(21) Anmeldenummer: 14001496.0
(22) Anmeldetag: 26.04.2014
(51) Int. Cl.: E04F 10/00

(54) **Ausgleichseinrichtung für eine Überkopfkonstruktion**
Balancing device for an overhead construction
Dispositif d'équilibrage pour une construction installée au plafond

(43) Veröffentlichungstag der Anmeldung: 28.10.2015
(73) Patentinhaber: Bangratz, René, 74861 Neudenau (DE)
(72) Erfinder: Bangratz, René, 74861 Neudenau (DE)
(74) Vertreter: Quarder, Heinrich

(56) Entgegenhaltungen:
- WO-A1-2009/005376
- DE-U1- 8 325 655
- DE-U1- 20 216 353
- JP-A- 2006 348 708

## Beschreibung

Die Erfindung betrifft eine Ausgleichseinrichtung für eine Überkopfkonstruktion.

### Stand der Technik

Es sind Überkopfkonstruktionen in einer Ausbildung als Vordach bekannt, die freitragend an einem Baukörper, also insbesondere einer Wand, mittels eines Tragprofils befestigt sind. Die Winkelstellung des Vordachs wird dabei durch die Anordnung der Tragschenkel des Tragprofils im Winkel zum Baukörper bestimmt. Ist eine Vordachplatte im Tragprofil eingespannt und/oder das Vordach montiert, kann die Winkelstellung nicht mehr verändert bzw. nicht mehr ausgerichtet werden.

Bekannt ist beispielsweise eine "Vorrichtung zum Halten eines auskragend angeordneten, plattenförmigen Elements" (DE 202 16 353 U1). Dabei weist die Vorrichtung ein an der Wand anschließbares Trägerelement mit einem an diesem um eine Drehachse verschwenkbaren Klemmhalter für das plattenförmige Element auf, wobei der Klemmhalter in seiner Winkelstellung mittels eines Verstellmechanismus einstellbar und in der gewünschten Stellung arretierbar ist. Dabei wird der Klemmhalter für das plattenförmige Element im Verhältnis zum Trägerelement um eine Drehachse verschwenkt und anschließend arretiert. Sobald die gewünschte Neigung der Platte korrekt eingestellt ist, wird der Klemmhalter in dieser Lage arretiert und kann sich dann nicht mehr von selbst verstellen.

Die WO 2009/005376 A1 offenbart eine Halterung, ausgebildet als Bodenprofil, für eine Platte, insbesondere eine Glasscheibe, die Klemmbacken mit einem Schlitz aufweist. Die Halterung weist ein Fußteil auf, um die Halterung an einer Struktur, insbesondere einem Fußboden, anordnen zu können. Der Schlitz zwischen den Klemmbacken kann verlängert ausgebildet sein, um eine Kante der Platte aufzunehmen. Eine der Klemmbacken kann ein mit einem Gewinde versehenes Befestigungsmittel aufweisen, das betätigbar ist, auch wenn das Fußteil an dem Gebäude angebracht ist. Die Befestigungsmittel der einen Klemmbacke können in Verbindung mit Befestigungsmitteln in der anderen Klemmbacke die Platte einspannen, so dass die Platte im Schlitz gehalten ist, auch wenn die Platte nicht parallel zu den in Richtung des des Schlitzes weisenden Seitenflächen der Klemmbacken angeordnet ist.

In der JP 2006 348708 A wird ein Vordach offenbart, bei dem eine Platte in ein Profil mit einer oberen und einer unteren Wand eingespannt dargestellt ist. Die obere Wand weist eine Vielzahl an Lochöffnungen auf, um Schrauben aufzunehmen, die in eine Kerbe eingreifen sollen. Dabei kommen elastische Elemente zum Einsatz, so dass ein Druckelement auf den elastischen Elementen angeordnet werden kann, wobei die elastischen Elemente in die Kerbe gedrückt werden.

Die DE 83 25 655 U1 offenbart ein Tragwerk zur Überdachung eines Kellerschachtes bzw. einer Kelleröffnung. Das Tragwerk weist einen in sich verschiebbaren bzw. zusammenklappbaren Dach-Tragwinkel bzw. Dach-Tragrahmen auf. Dieser ist als profiliertes Blechprägeteil oder Biegeteil ausgebildet und kann auf dem Kellerschacht oder einer Wand paarweise die Öffnung flankierend angeordnet werden. Das Tragwerk ist ein einen ortsfest verankerten und einen abklappbaren Winkelabschnitt untergliedert, wobei die Winkelabschnitte durch ein Klappgelenk miteinander verbunden sind, und wobei die Winkelabschnitte durch eine Feststellvorrichtung in zwei verschiedene Klappstellungen gebracht werden kann.

Nachteilig an den bekannten Vorrichtungen ist, dass hierbei das Trägerelement bis zur endgültigen Arretierung verstellbar ausgebildet ist, jedoch nicht die Winkelstellung des plattenförmigen Elements innerhalb des Trägerelements.

Aufgabe der Erfindung ist es daher, eine Vorrichtung zur Verfügung zu stellen, die einen Ausgleich bzw. eine Ausrichtung der Winkelstellung einer in einem Trägerelement eingespannten Vordachplatte ermöglicht.

### Offenbarung der Erfindung

Es wird eine Ausgleichseinrichtung für eine an einem Baukörper anordenbare Überkopfkonstruktion nach Anspruch 1 vorgeschlagen, bei der ein Ausgleich der Winkelstellung einer Vordachplatte nach der Einspannung in ein Tragprofil erfolgen kann. Die Vordachplatte ist dabei insbesondere aus einem Verbundglas ausgebildet und weist zwei oder mehrere Glasscheiben auf. Zwischen den Glasscheiben ist jeweils eine Zwischenschicht aus einer Folie odgl. ausgebildet. Die Vordachplatte ist im Anschlussbereich des Tragprofils gelagert.

Die Vordachplatte ist dabei zwischen zwei Tragschenkeln des Tragprofils eingespannt oder liegt auf einem unteren Tragschenkel auf.

Zwischen der Unterseite des oberen Tragschenkels und der Oberseite der Vordachplatte und/oder der Oberseite des unteren Tragschenkels und der Unterseite der Vordachplatte sind Druckelemente angeordnet. Diese verhindern einen Kontakt der insbesondere aus Glas ausgebildeten Vordachplatte und den insbesondere aus Metall ausgebildeten Tragschenkeln.

In einem ersten Ausführungsbeispiel werden in den unteren und/oder den oberen Tragschenkel des Tragprofils Bohrungen eingebracht. Diese Bohrungen erfolgen in der Position, in der auf der der Vordachplatte zugewandten Seite des entsprechenden Tragschenkels ein Druckelement angeordnet ist. Danach werden in diese Bohrungen Stellschrauben von unten und/oder von oben eingebracht und damit über das jeweilige Druckelement Kräfte auf die Vordachplatte ausgeübt, so dass die Winkelstellung der Vordachplatte innerhalb des Tragprofils in gewissen Grenzen verstellbar ist. Die Grenzen für den Winkelbereich werden dabei durch den Abstand und den Winkel der Tragschenkel mitbestimmt.

In einem zweiten Ausführungsbeispiel wird vorzugsweise in den unteren Tragschenkel eine Bohrung eingebracht und die Stellschraube von vorne eingeschraubt. Die Stellschraube wird dabei gegen das untere Druckelement gedrückt und wirkt damit so auf das Druckelement ein, dass dieses nach oben geschoben wird, damit gegen die Vordachplatte drückt, diese angehoben wird und somit die Winkelstellung der Vordachplatte begrenzt verstellbar ist.

Die Vordachplatte kann auch aus anderen geeigneten Materialien ausgebildet sein, beispielsweise einem Acrylglas oder einer Verbundwerkstoffplatte aus insbesondere durchsichtigen Kunststoffen.

Die erfindungsgemäße Vorrichtung hat dabei den Vorteil, dass die Winkelstellung der Vordachplatte, die bereits in ihr Tragprofil eingespannt ist, noch nachträglich veränderbar ist.

Weitere Vorteile und vorteilhafte Ausgestaltungen der Erfindung sind der nachfolgenden Figurenbeschreibung, den Zeichnungen und den Ansprüchen entnehmbar.

Nachfolgend wird ein Ausführungsbeispiel der erfindungsgemäßen Lösung anhand der beigefügten schematischen Zeichnungen näher erläutert. Es zeigt:
- Fig. 1: zeigt ein Tragprofil mit einer Vordachplatte sowie zwei Ausgleichseinrichtungen im Querschnitt,
- Fig. 2: zeigt eine weitere Ausführungsform der Ausgleichseinrichtung im Querschnitt und
- Fig. 3: stellt die Überkopfkonstruktion mit dem Tragprofil nach Fig. 1 mit der Vordachplatte sowie einer Reihe von Ausgleichseinrichtungen in einer Schrägansicht von oben dar.

In Fig. 1 ist schematisch eine Überkopfkonstruktion 10 mit einem Tragprofil 12, aufweisend einen oberen Tragschenkel 14 sowie einen unteren Tragschenkel 16 und eine Rückenplatte 18, dargestellt. In das Tragprofil 12 ist eine Vordachplatte 20 eingespannt. Die Vordachplatte 20 ist als Verbundglasscheibe ausgebildet und weist eine obere Glasscheibe 22 sowie eine untere Glasscheibe 24 auf. Zwischen den beiden Glasscheiben 22 und 24 ist eine Zwischenschicht angeordnet.

Die Vordachplatte 20 kann auch aus einem Verbundglas mit mehreren übereinander angeordneten Glasscheiben, beispielsweise drei Glasscheiben, und der entsprechenden Anzahl von Zwischenschichten ausgebildet sein. Denkbar sind auch andere Materialien, wie beispielsweise klares Acrylglas odgl.

"Oben" heißt in diesem Zusammenhang für die an einem Baukörper angeordnete Überkopfkonstruktion 10 in Richtung des Daches des Baukörpers, "unten" in Richtung des Bodens.

Im Anschlussbereich der Vordachplatte 20 ist an dem der Rückenplatte 18 proximal zugewandten Ende des oberen Tragschenkels 16 zwischen dem oberen Tragschenkel 16 und der oberen Glasscheibe 22 ein erstes Druckelement 26 angeordnet. In den oberen Tragschenkel 16 ist eine erste Bohrung 28 vertikal eingebracht. Durch diese erste Bohrung 28 kann eine erste Stellschraube 30 geschraubt werden, die eine Kraft auf das erste Druckelement 26 ausübt. Dieses wirkt derart auf die obere Glasscheibe 22 der Vordachplatte 20 ein, dass die gesamte Vordachplatte 20 abhängig von der Kraft, die von der Stellschraube 30 ausgeht, um einen begrenzten Winkelbereich verstellt werden kann.

Im Anschlussbereich der Vordachplatte 20 ist des weiteren zwischen dem unteren Tragschenkel 16 und der unteren Glasscheibe 24 ein zweites Druckelement 32 angeordnet. Dies hat die Funktion eines Auflageelements für die Vordachplatte 20. In den unteren Tragschenkel 16 ist eine zweite Bohrung 34 vertikal bzw. senkrecht zur Ausrichtung des Tragschenkels 16 eingebracht, in die eine zweite Stellschraube 36 eingeschraubt werden kann. Das zweite Druckelement 32, die zweite Bohrung 34 und die zweite Stellschraube 36 sind dabei am vorderen, distal von der Rückenplatte 18 weg zeigenden Ende des unteren Tragschenkels 16 angeordnet. Durch die Aufbringung einer Kraft durch das Eindrehen der Stellschraube 36 kann die Vordachplatte 20 über die Krafteinwirkung des zweiten Druckelements 32 auf die untere Glasscheibe 24 um einen begrenzten Winkelbereich verstellt werden.

Die Überkopfkonstruktion 10 kann in diesem Ausführungsbeispiel entweder Stellschrauben 30 nur von oben oder Stellschrauben 36 nur von unten aufweisen, oder aber sowohl von unten als auch von oben, wobei die Stellschrauben 30, 36 jeweils punktuell oder in frei wählbaren Abständen durchgehend entlang der Längsererstreckung des Tragprofils 12 angeordnet sein können. Dadurch kann der Winkel der in das Tragprofil 12 eingespannten Vordachplatte 20 innerhalb eines begrenzten Winkelbereichs justiert und wunschgemäß eingestellt werden.

Fig. 2 zeigt eine weitere Ausführungsform der Ausgleichseinrichtung. Dabei ist der untere Tragschenkel 16 dargestellt. Dieser weist ein drittes Druckelement 38 auf, das insbesondere keilförmig ausgebildet ist. Am vorderen, distalen Ende des Tragschenkels 16 ist von vorne eine dritte, horizontale, also waagerecht zur Ausrichtung des Tragschenkels 16 ausgerichtete Bohrung 40 eingebracht. In diese horizontale Bohrung 40 kann von vorne eine dritte Stellschraube 42 eingeschraubt werden. Diese wirkt auf das dritte Druckelement 38 ein, so dass dieses nach oben bewegt wird und damit die Vordachplatte anhebt.

"Vorne" bedeutet in diesem Zusammenhang das Ende des Tragschenkels 16, das in entgegengesetzter Richtung zur Rückenplatte 18, also distal weg vom Baukörper, an dem die Überkopfkonstruktion 10 angeordnet werden soll, zeigt.

In Fig. 3 ist die Überkopfkonstruktion 10 mit einem Tragprofil 12 nach Fig. 1 in einer Schrägansicht von oben dargestellt. Dabei sind im oberen Tragschenkel 14 eine Reihe von Stellschrauben 30a, 30b, 30c, 30d, .. 30n dargestellt, die in einer Reihe an der distalen Seite des oberen Tragschenkels 14 in Richtung auf die Rückenplatte 18, hin zu einem Baukörper, an dem die Überkopfkonstruktion 10 anordenbar ist, weisend, angeordnet sind.

Entsprechend diesem Ausführungsbeispiel können in anderen Ausbildungen auch die unteren Stellschrauben 36 sowie ebenfalls die von vorne eingebrachten Stellschrauben 42 in einer Anzahl a bis ..n in Reihe eingebracht sein.

Das erste Druckelement 26 bildet mit der ersten Stellschraube 30 eine erste Ausgleichseinrichtung, das zweite Druckelement 32 bildet mit der zweiten Stellschraube 36 eine zweite Ausgleichseinrichtung und das dritte Druckelement 38 bildet mit der dritten Stellschraube 42 eine dritte Ausgleichseinrichtung. Jede dieser Ausgleichseinrichtungen kann für sich alleine oder in jeder denkbaren Kombination bzw. Position miteinander angeordnet werden. Jede dieser Ausgleichseinrichtungen kann punktuell im Tragprofil 12 angeordnet sein.

Ist eines oder mehrere der Druckelemente 26 und/oder 32 oder 38 nicht als Einzelelement, sondern beispielsweise durchgehend bandförmig ausgebildet, greifen die jeweiligen Stellschrauben 30 a - n und/oder 36 a - n oder 42 a - n an dem entsprechenden Druckelemente-Band an.

Die Druckelemente 26, 32, 38 sind dabei beispielsweise aus Kunststoff oder einer Verbundkonstruktion aus Kunststoff und beispielsweise einem Metall- oder Leichtmetall ausgebildet, wobei die Metallschicht nicht mit der aus Glas ausgebildeten Vordachplatte 20 in Berührung kommt.

Das Zusammenspiel zwischen der Stellschraube 30, 36, 42 in der jeweiligen Bohrung 28, 34, 40 mit dem jeweiligen Druckelement 26, 32, 38 als Ausgleichseinrichtung ermöglicht eine Verstellung bzw. ein Kippen der Vordachplatte 20 in die gewünschte Winkelstellung in einem begrenzten Winkelbereich.

Dieser Winkelbereich ist in begrenzten, durch die Anordnung und die Position der Tragschenkel 14, 16 mitbestimmten Grenzen verstellbar. Die Abweichung versteht sich für die Überkopfkonstruktion 10 abweichend von der Position, die die Vordachplatte 20 innerhalb der Tragschenkel 14, 16 des Tragprofils 12, in das die Vordachplatte 20 im Anschlussbereich eingespannt ist, hat. Diese durch Einspannen zwischen den beiden Tragschenkeln 14, 16 bedingte Position ist beispielsweise vom rechten Winkel vom Baukörper bzw. dessen senkrechter Wand abweichend, falls die Tragschenkel 14, 16 in diesem rechten Winkel an der Rückenplatte 18 angeordnet sind. Die Tragschenkel 14, 16 können auch in einem größeren oder kleineren Winkel als 90° gegenüber der Rückenplatte 18 abgewinkelt angeordnet sein. Die Abweichung der Vordachplatte 10 bezieht sich auch dann auf die einstellbare Winkelstellung ihrer Position innerhalb der beiden Tragschenkel 14, 16.

### Bezugszeichenliste

- 10: Überkopfkonstruktion
- 12: Tragprofil
- 14: oberer Tragschenkel
- 16: unterer Tragschenkel
- 18: Rückenplatte
- 20: Vordachplatte
- 22: obere Glasscheibe
- 24: untere Glasscheibe
- 26: erstes Druckelement
- 28: erste Bohrung
- 30: erste Stellschraube
- 30a, 30b,..., bis 30n: weitere Stellschrauben
- 32: zweites Druckelement
- 34: zweite Bohrung
- 36 [a,..., - n]: zweite Stellschraube
- 38: drittes Druckelement
- 40: dritte Bohrung
- 42 [a,..., - n]: dritte Stellschraube

- n: Anzahl

## Patentansprüche

1. Ausgleichseinrichtung für eine an einem Baukörper anordenbare Überkopfkonstruktion (10), aufweisend eine Vordachplatte (20), die in ein Tragprofil (12) mit zwei Tragschenkeln (14, 16) in einem Anschlussbereich eingespannt ist, wobei in mindestens einem Tragschenkel (14, 16) mindestens eine Bohrung (28, 34, 40) eingebracht ist, in der jeweils eine Stellschraube (30, 36, 46) angeordnet ist, und wobei die Stellschrauben (30, 36, 46) punktuell oder in einer Abfolge (a, b, c, d, ..., n) im Tragprofil (12) angeordnet sind, und wobei die Vordachplatte (20) durch Krafteinwirkung der Stellschraube (30, 36, 46) über Druckelemente (26, 32, 38) in einem Winkelbereich begrenzt verstellbar gelagert ist, **dadurch gekennzeichnet, dass** jeder Stellschraube (30, 36, 46) jeweils ein Druckelement (26, 32, 38) zugeordnet ist und dass das Druckelement (26, 32, 38) keilförmig ausgebildet ist.

2. Ausgleichseinrichtung nach Anspruch 1, **dadurch gekennzeichnet, dass** die Bohrung (28) für die Stellschraube (30, 30a, 30b, 30c, 30d, 30n) vertikal proximal zur Rückenplatte (18) in den oberen Tragschenkel (14) eingebracht ist.

3. Ausgleichseinrichtung nach einem der vorhergehenden Ansprüche, **dadurch gekennzeichnet, dass** die Bohrung (34) für die Stellschraube (36) vertikal distal zur Rückenplatte (18) in den unteren Tragschenkel (16) eingebracht ist.

4. Ausgleichseinrichtung nach einem der vorhergehenden Ansprüche, **dadurch gekennzeichnet, dass** die Bohrung (49) für die Stellschraube (42) horizontal von vorne in den unteren Tragschenkel (16) eingebracht ist.

5. Ausgleichseinrichtung nach einem der vorhergehenden Ansprüche 1 bis 4, **dadurch gekennzeichnet, dass** die Druckelemente (26, 32, 38) als Band ausgebildet sind, so dass an das oder die als Band ausgebildeten Druckelemente (26, 32, 38) eine Vielzahl von Stellschrauben (30 a - n, 36 a - n, 42 a - n) angreifen.

6. Ausgleichseinrichtung nach einem der vorhergehenden Ansprüche 1 bis 4, **dadurch gekennzeichnet, dass** das Druckelement (26, 32) scheibenförmig ausgebildet ist.

7. Ausgleichseinrichtung nach Anspruch 1, **dadurch gekennzeichnet, dass** die Vordachplatte (20) als Verbundglasscheibe ausgebildet ist und mindestens zwei Glasscheiben (22, 24) mit mindestens einer Zwischenschicht umfasst.

8. Ausgleichseinrichtung nach Anspruch 1, **dadurch gekennzeichnet, dass** die Vordachplatte (20) aus Acrylglas ausgebildet ist.

9. Baukörper mit einer Überkopfkonstruktion (10), umfassend eine Ausgleichseinrichtung nach einem der Ansprüche 1 bis 8.

## Claims

1. A balancing device for an overhead construction (10) which is arrangeable on a building structure, comprising a canopy plate (20) which is clamped in a support profile (12) having two support legs (14, 16) in a connection region, wherein at least one bore (28, 34, 40) is formed in at least one support leg (14, 16), in which bore in each case one adjustment screw (30, 36, 46) is arranged, and wherein the adjustment screws (30, 36, 46) are arranged punctually or in a row (a, b, c, d, ..., n) in the support profile (12), and wherein the canopy plate (20) is supported to be adjustable by force actuation of the adjustment screw (30, 36, 46) via pressure elements (26, 32, 38) limited to an angular range, **characterized in that** each adjustment screw (30, 36, 46) is assigned in each case one pressure element (26, 32, 38) and **in that** the pressure element (26, 32, 38) is formed in the shape of a wedge.

2. The balancing device according to claim 1, **characterized in that** the bore (28) for the adjustment screw (30, 30a, 30b, 30c, 30d, 30n) is formed in the upper support leg (14) vertically proximal to the back plate (18).

3. The balancing device according to one of the preceding claims, **characterized in that** the bore (34) for the adjustment screw (36) is formed in the lower support leg vertically distal to the back plate (18).

4. The balancing device according to one of the preceding claims, **characterized in that** the bore (49) for the adjustment screw (42) is formed in the lower support leg (16) horizontally from the front.

5. The balancing device according to one of the preceding claims 1 to 4, **characterized in that** the pressure elements (26, 32, 38) are formed as a band, so that a plurality of adjustment screws (30 a - n, 36 a - n, 42 a - n) act on the pressure element(s) (26, 32, 38) formed as a band.

6. The balancing device according to one of the preceding claims 1 to 4, **characterized in that** the pressure element (26, 32) is formed in the shape of a disk.

7. The balancing device according to claim 1, **characterized in that** the canopy plate (20) is formed as a laminated glass pane and includes at least two glass panes (22, 24) having at least one intermediate layer.

8. The balancing device according to claim 1, **characterized in that** the canopy plate (20) is formed of acrylic glass.

9. A building structure having an overhead construction (10), including a balancing device according to one of claims 1 to 8.

## Revendications

1. Dispositif d'équilibrage pour une construction supérieure (10) pouvant être agencée sur une structure de bâtiment, comprenant une plaque d'auvent (20), laquelle s'étend dans un profilé de support (12) présentant deux pieds supports (14, 16) dans une région de liaison, dans lequel au moins un alésage (28, 34, 40) est formé dans au moins un pied support (14, 16), alésage dans lequel dans chaque cas une vis de réglage (30, 36, 46) est agencée, et dans lequel les vis de réglage (30, 36, 46) sont agencées ponctuellement ou suivant une rangée (a, b, c, d, ..., n) dans le profilé de support (12) ; dans lequel la plaque d'auvent (20) est supportée de manière à pouvoir être réglée par un actionnement de force de la vis de réglage (30, 36, 46) par le biais d'éléments de pression (26, 32, 38) limités à une plage angulaire, **caractérisé en ce que** chaque vis de réglage (30, 36, 46) est affectée dans chaque cas à un élément de pression (26, 32, 38) et **en ce que** l'élément de pression (26, 32, 38) se présente sous la forme d'une cale.

2. Dispositif d'équilibrage selon la revendication 1, **caractérisé en ce que** l'alésage (28) pour la vis de réglage (30, 30a, 30b, 30c, 30d, 30n) est formé dans le pied support supérieur (14) proximal en direction verticale par rapport à la contre-plaque (18).

3. Dispositif d'équilibrage selon l'une quelconque des revendications précédentes, **caractérisé en ce que** l'alésage (34) pour la vis de réglage (36) est formé dans le pied support inférieur distal en direction verticale par rapport à la contre-plaque (18).

4. Dispositif d'équilibrage selon l'une quelconque des revendications précédentes, **caractérisé en ce que** l'alésage (49) pour la vis de réglage (42) est formé dans le pied support inférieur (16) en direction horizontale à partir du devant.

5. Dispositif d'équilibrage selon l'une quelconque des revendications 1 à 4, **caractérisé en ce que** les éléments de pression (26, 32, 38) se présentent sous la forme d'une bande, de sorte qu'une pluralité de vis de réglage (30 a-n, 36 a-n, 42 a-n) agissent comme le ou les éléments de pression (26, 32, 38) se présentant sous la forme d'une bande.

6. Dispositif d'équilibrage selon l'une quelconque des revendications 1 à 4, **caractérisé en ce que** l'élément de pression (26, 32) se présente sous la forme d'un disque.

7. Dispositif d'équilibrage selon la revendication 1, **caractérisé en ce que** la plaque d'auvent (20) se présente sous la forme d'une vitre de verre feuilleté et inclut au moins deux vitres (22, 24) présentant au moins une couche intermédiaire.

8. Dispositif d'équilibrage selon la revendication 1, **caractérisé en ce que** la plaque d'auvent (20) est formée en verre acrylique.

9. Structure de bâtiment présentant une construction supérieure (10), incluant un dispositif d'équilibrage selon l'une quelconque des revendications 1 à 8.
